# EUROPÄISCHE PATENTSCHRIFT

(11) **EP 3 973 837 B1**
(45) Veröffentlichungstag und Bekanntmachung des Hinweises auf die Patenterteilung: **30.08.2023**
(21) Anmeldenummer: 21195514.1
(22) Anmeldetag: 08.09.2021
(51) Int. Cl.: A47L 9/04

(54) **STAUBSAUGER MIT BEARBEITUNGSKOPF**
VACUUM CLEANER WITH HEAD
ASPIRATEUR POURVU DE TÊTE DE TRAITEMENT

(30) Priorität: 24.09.2020 DE 102020212045
(43) Veröffentlichungstag der Anmeldung: 30.03.2022
(73) Patentinhaber: BSH Hausgeräte GmbH, 81739 München (DE)
(72) Erfinder: Hassfurter, Stefan, 96126 Maroldsweisach (DE); Hohmann, Michael, 97616 Bad Neustadt a.d. Saale (DE); Kühnel, Markus, 01454 Radeberg (DE); Schreiner, Dominik, 36043 Fulda (DE)

(56) Entgegenhaltungen:
- EP-A1- 2 811 883
- DE-C1- 19 805 900

## Beschreibung

Die Erfindung betrifft einen Staubsauger mit Bearbeitungskopf. Insbesondere betrifft die Erfindung die Steuerung eines Bearbeitungskopfs, der eine Eintrittsöffnung für einen Luftstrom und eine im Luftstrom liegende, bewegbare Bürste umfasst.

Ein Staubsauger umfasst eine Saugeinrichtung, die einen Luftstrom durch eine Eintrittsöffnung bewirkt. Die Eintrittsöffnung kann an einem Bearbeitungskopf angebracht sein, der über eine zu reinigende Fläche wie einen Fußboden, ein Polstermöbel oder einen Teppich geführt werden kann. Im Bereich der Eintrittsöffnung kann eine Borstenwalze vorgesehen sein, die angetrieben werden kann, um einen Untergrund mechanisch zu bearbeiten und Schmutzpartikel aus diesem zu lösen.

Zum Reinigen unterschiedlicher Flächen ist die Borstenwalze nicht immer erforderlich. Beispielsweise kann die Borstenwalze beim Reinigen eines Teppichs angetrieben werden, während sie beim Reinigen eines parkettierten Bodens abgestellt sein kann. Steht die Borstenwalze still, so kann sie derart im Luftstrom liegen, sodass dieser unvorteilhaft verteilt oder teilweise blockiert werden kann. Ein Bearbeitungskopf für einen Staubsauger gemäß dem Oberbegriff des Anspruchs 11 ist z.B. aus EP-A-2811883 bekannt.

Eine der vorliegenden Erfindung zu Grunde liegende Aufgabe besteht in der Angabe einer verbesserten Technik zur Reinigung eines Untergrunds mittels eines Staubsaugers. Die Erfindung löst dieses Problem mittels der Gegenstände der unabhängigen Ansprüche. Unteransprüche geben bevorzugte Ausführungsformen wieder.

Ein Staubsauger umfasst einen Bearbeitungskopf, der eine Eintrittsöffnung für einen Luftstrom und eine mittels der Antriebseinrichtung bewegbare Bürste umfasst. Ein Verfahren zum Steuern des Staubsaugers umfasst Schritte des Abstellens der Antriebseinrichtung derart, dass die stillstehende Bürste eine vorbestimmte Position einnimmt.

Die bewegbare Bürste kann Borsten, Haare oder flexible Fortsätze aufweisen, die nach Art einer Bürste, eines Besens oder eines Schrubbers arbeiten können. Es wurde erkannt, dass die stillstehende Bürste bezüglich eines passierenden Luftstroms bzw. deren Verteilung über die Bürste in unterschiedlich günstigen Positionen bezüglich des Luftstroms angehalten werden kann. Es wird daher vorgeschlagen, beim Abstellen der Antriebseinrichtung dafür zu sorgen, dass die Bürste in einer vorbestimmten, vorteilhaften Position zum Stillstand kommt. Ein Saugergebnis kann dadurch verbessert sein. Außerdem kann eine Energieeffizienz einer Saugeinrichtung erhöht sein.

In einer ersten Variante behindert die Bürste in der vorbestimmten Position den Luftstrom nur minimal. Üblicherweise kann die Bürste in einer zyklischen Bewegung geführt werden, beispielsweise in Form einer Rotation um eine Drehachse. Wird die Bürste angehalten, so kann sie eine von einer Vielzahl unterschiedlicher Positionen einnehmen. Jeder Position kann das Maß einer Behinderung des Luftstroms durch die Bürste zugeordnet sein. Die Behinderung kann an einer oder mehreren der Positionen geringer als an allen anderen Positionen sein. Die Bürste kann so angehalten werden, dass sie in einer dieser minimal behindernden Positionen zum Stillstand kommt. Der Volumenstrom des Luftstroms kann dadurch maximiert sein.

In einer zweiten Variante kann die Bürste in der vorbestimmten Position den durch die Eintrittsöffnung tretenden Luftstrom in einer vorbestimmten Weise formen. Die Eintrittsöffnung kann beispielsweise eine vorbestimmte Breite aufweisen, wobei eine Verteilung von Strömungsgeschwindigkeiten des Luftstroms über die Breite davon abhängig sein kann, in welcher Position die Bürste steht. In der vorbestimmten Position kann beispielsweise eine Strömungsgeschwindigkeit in einem mittleren Bereich der Breite höher als in Randbereichen liegen oder umgekehrt. Andere Verteilungen sind ebenfalls möglich.

In einer Ausführungsform wird die Position der Bürste auf der Basis eines Signals eines mit der Bürste gekoppelten Positionssensors bestimmt. Durch die Verwendung eines Sensors kann die Position der Bürste besonders sicher oder besonders genau bestimmt werden. Der Positionssensor kann dazu eingerichtet sein, das Erreichen der vorbestimmten Position oder einer Vielzahl Positionen zu bestimmen. Der Sensor kann unmittelbar mit der Bürste oder einer Antriebseinrichtung für die Bürste gekoppelt sein. Es kann sich eine Mehrdeutigkeit ergeben, wenn die Position der Antriebseinrichtung nicht eindeutig mit einer Position der Bürste korreliert, beispielsweise, weil zwischen der Antriebseinrichtung und der Bürste ein Untersetzungsgetriebe vorgesehen ist. Die Mehrdeutigkeit kann mittels einer der hierin genannten Techniken aufgelöst werden. So kann beispielsweise ein Positionssensor eines BLDC-Motors, der die Bürste antreibt, vorteilhaft genutzt werden.

In einer weiteren Ausführungsform kann die Position der stillstehenden Bürste auf der Basis eines Unterdrucks bestimmt werden, der stromabwärts der Bürste herrscht. Der pneumatische Unterdruck kann durch eine Saugeinrichtung hervorgerufen werden, die den Luftstrom durch die Eintrittsöffnung bewirkt. Üblicherweise weist ein starker Unterdruck auf einen geringen Volumenstrom und ein schwacher Unterdruck auf einen hohen Volumenstrom des Luftstroms hin. Der Unterdruck kann bezüglich einer Umgebung oder bezüglich einer Konstellation bei sich bewegender Bürste bestimmt werden. Dadurch können andere den Volumenstrom verringernde Umstände, beispielsweise ein verstopfter Filter, kompensiert werden.

Die Position der stillstehenden Bürste kann bestimmt werden, indem eine Position der angetriebenen Bürste verfolgt und die Antriebseinrichtung zu einem passenden Zeitpunkt angehalten wird. Dazu kann vorhergesagt werden, wie lange es dauert, bis die sich in Bewegung befindliche Bürste stillsteht. Die Anhaltezeit kann von einem Bremsmoment auf die Bürste abhängig sein, das insbesondere zwischen der Bürste und einem Untergrund wirken kann. Dabei kann das Bremsmoment von einer Beschaffenheit des Untergrunds abhängig sein. Die Beschaffenheit des Untergrunds kann bestimmt werden, bevor die Antriebseinrichtung der Bürste abgestellt wird, beispielsweise optisch oder auf der Basis eines erzielten Unterdrucks der Saugeinrichtung.

Die Position der bewegten Bürste kann auf der Basis einer Leistungsaufnahme der Antriebseinrichtung der Bürste erfolgen. Je nach Position der Bürste können sich unterschiedlich viele und/oder unterschiedlich große Eingriffselemente in Eingriff mit einem anderen Element, insbesondere einem Untergrund, befinden. Eine zur Bewegung der Bürste erforderliche Leistung kann daher von der Position der Bürste abhängig sein.

Zur Bestimmung der Position der stillstehenden Bürste kann auch eine Leistung bestimmt werden, die zum Losbrechen der Bürste erforderlich ist. In einer Ausführungsform befindet sich die Bürste in einer vorteilhaften Position, wenn ein Losbrechmoment einen vorbestimmten Schwellenwert übersteigt. Der stillstehende Antriebsmotor kann mit einer Leistung beaufschlagt werden, der das Losbrechmoment nur dann übersteigt, wenn sich die Bürste in einer anderen Position befindet. Bewegt sich die Bürste nicht, so ist die gesuchte Position gefunden.

Die Leistung kann an leicht direkt der Antriebseinrichtung bestimmt werden. Umfasst diese einen Elektromotor, so kann die Leistung auf der Basis einer anliegenden Spannung und/oder eines durch den Elektromotor fließenden Stroms bestimmt werden. Strom oder Spannung können mit geringem Aufwand präzise bestimmt werden.

In noch einer weiteren Ausführungsform kann die Position der sich bewegenden Bürste auch auf der Basis einer Geräuschmessung im Bereich der Bürste bestimmt werden. Ein lauteres Geräusch der Borsten auf einem Untergrund kann darauf hinweisen, dass sich mehr oder größere Borsten in Eingriff mit dem Untergrund befinden und ein leiseres Geräusch darauf, dass weniger oder kleinere Borsten in den Untergrund eingreifen.

Wir die Bürste zyklisch bewegt, beispielsweise rotierend oder oszillierend, so kann Position der sich bewegenden Bürste verbessert bestimmt werden, indem ein mechanischer Index an der Bürste vorgesehen wird, der in einem vorbestimmten Punkt des Bewegungszyklus in gezielter Weise einen auf die Position hinweisenden Parameter beeinflusst. Beispielsweise kann in einer regelmäßigen Anordnung von Borsten an einer Stelle eine Auslassung von Borsten, zusätzliche Borsten, Borsten veränderter Größe oder veränderten Materials oder ein anderes Element als eine Borste vorgesehen sein. Der an der sich bewegenden Bürste bestimmte Parameter kann dann charakteristisch einmal pro Zyklus erhöht oder verringert sein, sodass zu diesem Zeitpunkt die Position der Bürste bekannt ist.

In wieder einer weiteren Ausführungsform kann die Position der stillstehenden Bürste auf der Basis einer Leistungsaufnahme einer Saugeinrichtung stromabwärts der Bürste bestimmt werden. Die Saugeinrichtung kann eine Turbine mit einem gekoppelten Antriebsmotor umfassen. Der Antriebsmotor kann elektrisch ausgeführt sein, wobei die Leistungsaufnahme auf der Basis eines durch den Antriebsmotor fließenden elektrischen Stroms bei bekannter Spannung bestimmt werden kann. Diese Herangehensweise kann einen zusätzlichen Sensor nicht erfordern. Die Bestimmung der Position der Bürste kann daher besonders robust erfolgen.

In noch einer weiteren Ausführungsform wird die Bürste in einer unspezifizierten, beliebigen oder zufälligen Position angehalten und vorübergehend erneut angetrieben, falls die stillstehende Bürste um mehr als ein vorbestimmtes Maß von der bestimmten Position abweicht. Anders ausgedrückt kann eine Antriebseinrichtung der Bürste ohne Rücksicht auf eine voraussichtliche Anhalteposition abgestellt werden und die durch die Bürste eingenommene Position kann erst nach ihrem Anhalten bestimmt werden. Sollte die vorbestimmte Position nicht genau genug getroffen sein, so kann die Bürste erneut bewegt werden, um ihre Position zu ändern. Um eine Endlosschleife zu verhindern, kann nach einer vorbestimmten Anzahl Versuche, beispielsweise nach drei oder fünf Mal, auf ein weiteres Antreiben der Bürste verzichtet werden. Auch diese Ausführungsform benötigt keinen zusätzlichen Sensor und kann an einem bestehenden Staubsauger ohne Änderungen einsetzbar sein. Eine Realisierung dieser Ausführungsform kann besonders einfach sein.

Es ist zu beachten, dass auch mehrere hierin beschriebene Möglichkeiten zur Bestimmung der Position der Bürste miteinander kombiniert werden können. Dabei kann auch ein dynamisches Verfahren, das die Position der sich bewegenden Bürste und eine Modellierung eines Anhalteverhaltens verwendet, mit einem statischen Verfahren, das die Position der stillstehenden Bürste direkt bestimmt, kombiniert werden.

Die Antriebseinrichtung kann dazu angesteuert werden, die stillstehende Bürste in ihrer Position zu halten. Eine Bewegung der Bürste gegenüber einem Untergrund im Rahmen der Verwendung des Staubsaugers kann dadurch nicht zum Ändern der Position der Bürste im Bearbeitungskopf führen.

Nach einem weiteren Aspekt der vorliegenden Erfindung umfasst ein Bearbeitungskopf für einen Staubsauger eine Eintrittsöffnung für einen Luftstrom; eine bewegbare Bürste; eine Antriebseinrichtung zur Bewegung der Bürste im Luftstrom; und eine Verarbeitungseinrichtung, die dazu eingerichtet ist, die Antriebseinrichtung derart abzustellen, dass sich die stillstehende Bürste in einer vorbestimmten Position befindet.

Die Bürste ist bevorzugt stromabwärts der Eintrittsöffnung angeordnet. Die Verarbeitungseinrichtung kann dazu eingerichtet sein, ein hierin beschriebenes Verfahren ganz oder teilweise auszuführen. Dazu kann das Verfahren in Form eines Computerprogrammprodukts mit Programmcodemitteln vorliegen. Die Verarbeitungseinrichtung kann einen programmierbaren Mikrocomputer oder Mikrocontroller umfassen. Merkmale oder Vorteile des Bearbeitungskopfs können auf das Verfahren übertragen werden oder umgekehrt.

Am Bearbeitungskopf kann ein mit der Bürste gekoppelter Positionssensor vorgesehen sein. Der Positionssensor ist dazu eingerichtet, ein Signal bereitzustellen, das auf eine Position der Bürste hinweist. Dabei kann der Positionssensor die Position der Bürste oder die der Antriebseinrichtung bereitstellen. Die Antriebseinrichtung kann mittels eines Getriebes mit der Bürste gekoppelt sein. In einer Ausführungsform umfasst die Antriebseinrichtung einen Elektromotor, mit dem der Positionssensor gekoppelt ist, um das Drehverhalten des Motors zu steuern. Die Steuerung kann feldorientiert erfolgen (feldorienterte Steuerung, Vektorsteuerung). Der Motor kann insbesondere einen bürstenlosen Gleichstrommotor (brushless direct current, BLDC) umfassen.

In einer weiteren Ausführungsform ist ein Sensor zur Bestimmung eines pneumatischen Drucks stromabwärts der Bürste vorgesehen. Der Sensor ist bevorzugt stromaufwärts einer Saugeinrichtung vorgesehen. Umfasst der Staubsauger einen Filter, so kann der Sensor zwischen dem Filter und der Saugeinrichtung vorgesehen sein, sodass er ein Signal bereitstellen kann, das auf einen Füllungsgrad des Filters hinweist.

Nach wieder einem weiteren Aspekt der vorliegenden Erfindung umfasst ein Staubsauger einen hierin beschriebenen Bearbeitungskopf und eine Saugeinrichtung stromabwärts der Bürste. Der Staubsauger kann als stationärer Staubsauger, Handstaubsauger, als Bodenstaubsauger mit einem Schlauch, als Hand- oder Rüsselstaubsauger mit einem Rohr oder als Hand- oder Stabstaubsauger ausgeführt sein. Andere Varianten sind ebenfalls möglich. Der Staubsauger ist dazu eingerichtet, in einem zu reinigenden Bereich einen Luftstrom bereitzustellen, der Staub und kleine Schmutzpartikel mitreißt.

Die Verarbeitungseinrichtung kann dazu eingerichtet sein, ein hierin beschriebenes Verfahren ganz oder teilweise auszuführen. Dazu kann die Verarbeitungseinrichtung einen programmierbaren Mikrocomputer oder Mikrocontroller umfassen und das Verfahren kann in Form eines Computerprogrammprodukts mit Programmcodemitteln vorliegen. Das Computerprogrammprodukt kann auch auf einem computerlesbaren Datenträger abgespeichert sein. Merkmale oder Vorteile des Verfahrens können auf die Vorrichtung übertragen werden oder umgekehrt.

Die Erfindung wird nun unter Bezug auf die beiliegenden Figuren genauer beschrieben, in denen:
- Figur 1: eine schematische Darstellung eines Stausaugers;
- Figur 2: Schnittansichten eines Bearbeitungskopfes eines Staubsaugers;
- Figur 3: eine Bürste und einen Verlauf von Geschwindigkeiten eines Luftstroms;
- Figur 4: ein Ablaufdiagramm eines Verfahrens zum Steuern eines Staubsaugers;
- Figur 5: einen beispielhaften kabellosen Staubsauger; und
- Figur 6: eine Bodenbearbeitungsmaschine in einer beispielhaften Ausführungsform darstellt.

Figur 1 zeigt eine schematische Darstellung eines Stausaugers 100. In der dargestellten, beispielhaften Ausführungsform umfasst der Stausauger 100 einen Bearbeitungskopf 105, der über einen Saugschlauch 110 mit einer Geräteeinheit 115 verbunden ist. Der Bearbeitungskopf 105 umfasst eine Eintrittsöffnung 120, durch die ein Luftstrom 125 eintreten und durch den Saugschlauch 110 in die Geräteeinheit 115 geleitet werden kann. Die Eintrittsöffnung 120 kann über eine zu bearbeitende Fläche geführt werden, sodass der Luftstrom 125 Staub oder Schmutzpartikel mitreißen und von der Fläche entfernen kann.

Der Bearbeitungskopf 105 umfasst eine Bürste 130, die mittels einer Antriebseinrichtung 135 bewegt werden kann. Die Bürste 130 kann wie beispielhaft dargestellt ist als Bürsten- oder Borstenwalze ausgeführt sein. Andere Varianten umfassen einen beweglichen Besen oder Schrubber. Die Bürste 130 wird üblicherweise in einer zyklischen Bewegung geführt. Diese kann beispielsweise rotierend oder oszillierend sein. In der dargestellten Ausführungsform ist die Bürste 130 zum Rotieren um eine Drehachse eingerichtet, die üblicherweise parallel zur zu reinigenden Fläche verläuft. In einer anderen Ausführungsform kann die Bürste 130 um eine Drehachse drehbar sein, die im Wesentlichen senkrecht auf der Fläche steht. Die Bürste 130 kann unterschiedliche Positionen einnehmen. Dabei liegt die Bürste 130 in zumindest einer Position zumindest abschnittsweise im Luftstrom 125. Die Antriebseinrichtung 135 kann beispielsweise einen Elektromotor umfassen. Die Antriebseinrichtung 135 kann direkt oder mittels eines Über- oder Untersetzungsgetriebes mit der Bürste 130 gekoppelt sein. Ein Positionssensor 140 kann zur Bestimmung einer Position der Bürste 130 oder der Antriebseinrichtung 135 vorgesehen sein. Die Antriebseinrichtung 135 kann als bürstenloser Gleichstrommotor (BLDC) ausgeführt sein, wobei der Positionssensor 140 eine Position des Elektromotors reflektiert.

Die Geräteeinheit 115 umfasst einen optionalen Filter 145 zur Abscheidung von Verunreinigungen aus dem Luftstrom 125 und eine Saugeinrichtung 150, die vorliegend eine Turbine 155 und einen Antriebsmotor 160 umfasst, der bevorzugt elektrisch ausgeführt ist. Ein optionaler pneumatischer Sensor 165 ist dazu eingerichtet, einen pneumatischen Druck des Luftstroms 125 zu bestimmen. Bevorzugt wird der statische Druck bestimmt, es kann jedoch auch der dynamische Druck oder eine Kombination beider Drücke bestimmt werden. Der bestimmte Druck kann mit Bezug auf den Druck einer Umgebung, aus der der Luftstrom 125 eingesaugt wird, bestimmt werden. Der Sensor 165 ist stromabwärts der Eintrittsöffnung 120 und stromaufwärts der Saugeinrichtung 150 angeordnet. Ist ein Filter 145 vorgesehen, so befindet sich der Sensor 165 bevorzugt stromabwärts des Filters 145. Eine Steuer- oder Verarbeitungseinrichtung 170 ist dazu eingerichtet, den Stausauger 100 zu steuern. Insbesondere kann die Verarbeitungseinrichtung 170 die Antriebseinrichtung 135 steuern. Dazu kann sie ein Positionssignal des Positionssensors 140, ein Signal des pneumatischen Sensors 165 oder ein Signal auswerten, das auf eine Leistungsaufnahme des Antriebsmotors 160 hinweist.

Figur 2 zeigt Schnittansichten eines Bearbeitungskopfes 105 eines Staubsaugers 100. Eine gewählte Schnittebene erfolgt senkrecht zur Drehachse der Bürste 130, die beispielhaft als Borstenwalze ausgeführt ist. Figur 2A zeigt die Bürste 130 in einer unvorteilhaften ersten Position, in welcher der Luftstrom 125 signifikant behindert ist. Figur 2B zeigt die Bürste 130 in einer zweiten Position, in welcher der Luftstrom 125 nur minimal oder gar nicht behindert ist.

Rein beispielhaft umfasst die dargestellte Bürste 130 zwei Gänge oder Fluten 205, die entlang der Drehachse helixförmig geführt sind. Dabei sind die Fluten 205 bezüglich der Drehachse um ca. 180° gegeneinander versetzt. An radial äußeren Enden tragen die Fluten 205 Borsten 210, die auch als Pinsel, Haare, elastische Noppen oder andere Bearbeitungsinstrumente ausgeführt sein können.

Es ist zu erkennen, dass in der Position von Figur 2A ein deutlich geringerer Luftstrom 125 durch den Bearbeitungskopf 105 treten kann als in der in Figur 2B gezeigten Position. Welche Position der Bürste 130 gegenüber dem Bearbeitungskopf 105 förderlich für den Luftstrom 125 oder seine Verteilung entlang der Eintrittsöffnung 120 ist, kann von jeweiligen Geometrien abhängig sein. Allgemein gilt, dass zum Erreichen einer hohen Strömungsgeschwindigkeit ein möglichst großer Strömungsquerschnitt bereitgestellt sein sollte.

Figur 3 zeigt eine beispielhaft als Borstenwalze ausgeführte Bürste 130 und einen beispielhaften Verlauf von Strömungsgeschwindigkeiten eines Luftstroms 125. Die Bürste 130 ist wie in den Ausführungsformen der Figuren 1 und 2 als Borstenwalze mit einer Drehachse 305 ausgeführt. Die Borstenwalze 130 umfasst exemplarisch zwei im Wesentlichen gleich lange axiale Abschnitte 310 und 315, auf denen die Fluten 205 unterschiedliche Drehrichtungen aufweisen. Eine Drehrichtungsumkehr einer Flute 205 erfolgt also im Bereich einer axialen Mitte der Borstenwalze 130. In der seitlichen Ansicht erscheinen die Borsten daher sinusförmig angeordnet. Eine Ausführungsform ohne Drehrichtungsumkehr oder mit mehreren Drehrichtungsumkehren ist ebenfalls möglich.

Unter beispielhafter Voraussetzung eines Bearbeitungskopfs 105, der ähnlich wie in Figur 2 dargestellt ausgeführt ist, kann ein Verlauf 320 von Strömungsgeschwindigkeiten des Luftstroms 125 entlang der Drehachse 305 im Bereich der Eintrittsöffnung 120 angegeben werden. Für den dargestellten, beispielhaften Verlauf 320 ist in horizontaler Richtung eine axiale Länge der Bürste 130 und in vertikaler Richtung eine Strömungsgeschwindigkeit angetragen. In der dargestellten Position der Bürste 130 ist die Strömungsgeschwindigkeit des Luftstroms 125 im mittleren Bereich am höchsten. Von dort fällt er symmetrisch nach rechts und links gleich ab. Die Form der abfallenden Kurve ist von einer vorliegenden Geometrie der Bürste 130 und des Bearbeitungskopfs 105 abhängig. Wird die Bürste 130 in eine andere Position um die Drehachse 305 gebracht, so können maximale Strömungsgeschwindigkeiten auch in axialen Endbereichen erzielt werden, während in einem mittleren Bereich eine geringere Strömungsgeschwindigkeit herrscht. Folgen die Fluten 205 jeweils einer Helix ohne Drehrichtungsumkehr, so kann das Maximum der Strömungsgeschwindigkeit entlang der Drehachse 305 verschoben werden, indem die Bürste 130 gedreht wird. In machen Positionen können mehr als ein Maximum entstehen. Die Maxima haben axiale Abstände, die von einer Steigung der Fluten 205 abhängig sein können.

Figur 4 zeigt ein Ablaufdiagramm eines Verfahrens 400 zur Steuerung eines Staubsaugers 100. In einem Schritt 405 wird eine Anforderung erfasst, eine Bewegung der Bürste 130 einzustellen. Diese Anforderung kann von einem Benutzer des Stausaugers 100 gegeben sein und beispielsweise aus Gründen der Lautstärke oder eines zu bearbeitenden Untergrunds gegeben sein. Daraufhin kann die Antriebseinrichtung 135 abgestellt werden, sodass die Bürste 130 ausläuft und schließlich zum Stillstand kommt. Eine Bewegungsgeschwindigkeit der Bürste 130 kann auch sukzessive verringert werden, um das Anhalten in der vorbestimmten Position zu unterstützen. Bevorzugt erreicht die Bürste 130 genau in der vorbestimmten Position ihren Stillstand. Diese Herangehensweise erfordert üblicherweise die Kenntnis der Position der Bürste 130 und die Möglichkeit, eine Drehzahl oder ein bereitgestelltes Drehmoment der Antriebseinrichtung 135 feinfühlig zu steuern.

In einer Ausführungsform kann die Position auf der Basis eines Unterdrucks bestimmt werden, der sich in Antwort auf die Position der Bürste 130 im Bearbeitungskopf 105 stromabwärts der Bürste 130 ergibt. Der Unterdruck kann auf der Basis einer Stromaufnahme des Antriebsmotors 160 der Saugeinrichtung 150 bestimmt werden.

In einem Schritt 410 kann bestimmt werden, dass die Bürste 130 den Stillstand erreicht hat. In einem Schritt 415 kann die Position der Bürste 130 erneut bestimmt werden. In einem Schritt 420 kann geprüft werden, ob die eingenommene Position um weniger als ein vorbestimmtes Maß der vorbestimmten Position entspricht. Ist dies der Fall, so kann die vorbestimmte Position als eingenommen gelten.

Ist dies der Fall, so kann die Antriebseinrichtung 135 in einem Schritt 425 dazu angesteuert werden, die Position der Bürste 130 zu fixieren. Handelt es sich bei der Antriebseinrichtung 135 um einen Elektromotor, so können dessen Windungen beispielsweise kurzgeschlossen werden. Kann die Position der Antriebseinrichtung 135 oder der Bürste 130 mittels eines Positionssensors 140 bestimmt werden, so kann einer Bewegung der Antriebseinrichtung 135 durch die Bürste 130 aktiv entgegengewirkt werden, indem die Antriebseinrichtung 135 passend angesteuert wird.

Sollte im Schritt 420 bestimmt worden sein, dass die vorbestimmte Position nicht eingenommen wurde, so kann die Antriebseinrichtung 135 in einem Schritt 430 erneut und für einen vorbestimmten Zeitabschnitt aktiviert werden. Anschließend kann das Verfahren 400 zum Schritt 405 zurückkehren und erneut durchlaufen. Sollte die vorbestimmte Position auch nach einer vorbestimmten Anzahl Durchläufe durch den Schritt 430 nicht eingenommen worden sein, so kann aus dem Schritt 420 in jedem Fall in den Schritt 425 verzweigt werden.

Figur 5 zeigt einen beispielhaften kabellosen Staubsauger 500 nach dem funktionalen Schema des Staubsaugers 100 von Figur 1. Der Staubsauger 500 ist vorliegend ohne den Bearbeitungskopf 105 dargestellt, der entweder direkt oder über einen Saugschlauch 110 oder ein Saugrohr an einem Saugstutzen 505 angebracht werden kann. Der Staubsauger 500 wird bevorzugt mittels elektrischer Energie aus einem Energiespeicher 510 betrieben.

In einer bevorzugten Ausführungsform kann der kabellose Staubsauger 500 in mehreren unterschiedlichen Konfigurationen verwendet werden, die weitere Zubehörteile umfassen können. Beispielhafte Zubehörteile umfassen unterschiedlich lange Saugschläuche 110 oder Saugrohre, eine Saugbürste, eine Fugendüse, eine Polsterdüse oder eine kombinierte Saug-Wisch-Düse. Ein solches Gerät ist auch unter der Bezeichnung Multi Use Handstick (MUH) bekannt. In einer anderen Ausführungsform kann der Staubsauger 500 auch kabelgebunden ausgeführt sein.

Figur 6 eine Bodenbearbeitungsmaschine 600 nach dem Schema des Staubsaugers 100 von Figur 1 in einer beispielhaften Ausführungsform. Die Bodenbearbeitungsmaschine 600 umfasst einen Bearbeitungskopf 105 und eine Saugeinrichtung 150 und ist dazu eingerichtet, eine Bodenfläche in einem Haushalt autonom zu befahren und den befahrenen Boden mittels der Saugeinrichtung 150 zu bearbeiten. Interne Elemente wie ein Energiespeicher 510 oder eine Steuervorrichtung zur Bewegungssteuerung sind nicht dargestellt.

### Bezugszeichen

- 100: Staubsauger
- 105: Bearbeitungskopf
- 110: Saugschlauch
- 115: Geräteeinheit
- 120: Eintrittsöffnung
- 125: Luftstrom

- 130: Bürste
- 135: Antriebseinrichtung
- 140: Positionssensor
- 145: Filter
- 150: Saugeinrichtung
- 155: Turbine
- 160: Antriebsmotor
- 165: pneumatischer Sensor
- 170: Verarbeitungseinrichtung

- 205: Flute, Gang
- 210: Borste

- 305: Drehachse
- 310: erster Abschnitt
- 315: zweiter Abschnitt
- 320: Verlauf

- 400: Verfahren
- 405: Antriebseinrichtung abstellen
- 410: Stillstand abwarten
- 415: Position bestimmen
- 420: Position korrekt?
- 425: Position halten
- 430: erneut anstellen
- 500: Staubsauger
- 505: Saugstutzen
- 510: Energiespeicher

- 600: Bodenbearbeitungsmaschine

## Patentansprüche

1. Verfahren (400) zum Steuern eines Staubsaugers (100, 500, 600) mit einem Bearbeitungskopf (105), wobei der Bearbeitungskopf (105) eine Eintrittsöffnung (120) für einen Luftstrom (125) und eine mittels einer Antriebseinrichtung (135) bewegbare Bürste (130) umfasst, wobei das Verfahren (400) folgende Schritte umfasst:
- Abstellen der Antriebseinrichtung (135) derart, dass die stillstehende Bürste (130) eine vorbestimmte Position einnimmt.

2. Verfahren (400) nach Anspruch 1, wobei die Bürste (130) in der vorbestimmten Position den Luftstrom (125) minimal behindert.

3. Bearbeitungskopf (105) nach Anspruch 1 oder 2, wobei die Bürste (130) in der vorbestimmten Position den durch die Eintrittsöffnung (120) tretenden Luftstrom (125) in einer vorbestimmten Weise formt.

4. Verfahren (400) nach einem der vorangehenden Ansprüche, wobei die Position der Bürste (130) auf der Basis eines Signals eines mit der Bürste (130) gekoppelten Positionssensors (140) bestimmt wird.

5. Verfahren (400) nach einem der vorangehenden Ansprüche, wobei die Position der stillstehenden Bürste (130) auf der Basis eines Unterdrucks bestimmt wird, der stromabwärts der Bürste (130) herrscht.

6. Verfahren (400) nach einem der vorangehenden Ansprüche, wobei die Position der Bürste (130) auf der Basis einer Leistungsaufnahme an der Antriebseinrichtung (135) erfolgt.

7. Verfahren (400) nach einem der vorangehenden Ansprüche, wobei die Position der Bürste (130) auf der Basis einer Geräuschmessung im Bereich der Bürste (130) bestimmt wird.

8. Verfahren (400) nach einem der vorangehenden Ansprüche, wobei die Position der stillstehenden Bürste (130) auf der Basis einer Leistungsaufnahme einer Saugeinrichtung (150) stromabwärts der Bürste (130) bestimmt wird.

9. Verfahren (400) nach einem der vorangehenden Ansprüche, wobei die Bürste (130) in einer unspezifizierten Position angehalten wird; und vorübergehend erneut angetrieben wird, falls die stillstehende Bürste (130) um mehr als ein vorbestimmtes Maß von der bestimmten Position abweicht.

10. Verfahren (400) nach einem der vorangehenden Ansprüche, wobei die Antriebseinrichtung (135) dazu angesteuert wird, die stillstehende Bürste (130) in ihrer Position zu halten.

11. Bearbeitungskopf (105) für einen Staubsauger (100, 500, 600), umfassend:
- eine Eintrittsöffnung (120) für einen Luftstrom (125);
- eine bewegbare Bürste (130);
- eine Antriebseinrichtung (135) zur Bewegung der Bürste (130) im Luftstrom (125); **dadurch gekennzeichnet, dass** der Bearbeitungskopf (105)
- eine Verarbeitungseinrichtung (170) umfasst, die dazu eingerichtet ist, die Antriebseinrichtung (135) derart abzustellen, dass sich die stillstehende Bürste (130) in einer vorbestimmten Position befindet.

12. Bearbeitungskopf (105) nach Anspruch 11, ferner umfassend einen mit der Bürste (130) gekoppelten Positionssensor (140).

13. Bearbeitungskopf (105) nach Anspruch 11 oder 12, ferner umfassend einen Sensor (165) zur Bestimmung eines pneumatischen Drucks stromabwärts der Bürste (130).

14. Staubsauger (100, 500), umfassend einen Bearbeitungskopf (105) nach einem der Ansprüche 11 bis 13, ferner umfassend eine Saugeinrichtung (150) stromabwärts der Bürste (130).

15. Bodenbearbeitungsmaschine (100, 600), umfassend einen Bearbeitungskopf (105) nach einem der Ansprüche 11 bis 13 und eine Saugeinrichtung (150) stromabwärts der Bürste (130).

## Claims

1. Method (400) for controlling a vacuum cleaner (100, 500, 600) with a processing head (105), wherein the processing head (105) comprises an inlet opening (120) for an air flow (125) and a brush (130) which can be moved by means of a drive facility (135), wherein the method (400) comprises the following steps:
- positioning the drive facility (135) such that the stationary brush (130) assumes a predetermined position.

2. Method (400) according to claim 1, wherein, in the predetermined position, the brush (130) impedes the air flow (125) to a minimal extent.

3. Processing head (105) according to claim 1 or 2, wherein, in the predetermined position, the brush (130) forms the air flow (125) passing through the inlet opening (120) in a predetermined manner.

4. Method (400) according to one of the preceding claims, wherein the position of the brush (130) is determined on the basis of a signal of a position sensor (140) coupled to the brush (130).

5. Method (400) according to one of the preceding claims, wherein the position of the stationary brush (130) is determined on the basis of a negative pressure which prevails downstream of the brush (130).

6. Method (400) according to one of the preceding claims, wherein the position of the brush (130) takes place on the basis of a power consumption at the drive facility (135).

7. Method (400) according to one of the preceding claims, wherein the position of the brush (130) is determined on the basis of a noise measurement in the region of the brush (130).

8. Method (400) according to one of the preceding claims, wherein the position of the stationary brush (130) is determined on the basis of a power consumption of a suction facility (15) downstream of the brush (130).

9. Method (400) according to one of the preceding claims, wherein the brush (130) is held in an unspecified position; and is temporarily driven again if the stationary brush (130) deviates from the determined position by more than a predetermined amount.

10. Method (400) according to one of the preceding claims, wherein the drive facility (135) is controlled so as to hold the stationary brush (130) in its position.

11. Processing head (105) for a vacuum cleaner (100, 500, 600), comprising:
- an inlet opening (120) for an air flow (125);
- a moveable brush (130);
- a drive facility (135) for moving the brush (130) in the air flow (125);
**characterised in that** the processing head (105) comprises a processing facility (170) which is configured to position the drive facility (135) such that the stationary brush (130) is located in a predetermined position.

12. Processing head (105) according to claim 11, further comprising a position sensor (140) coupled to the brush (130).

13. Processing head (105) according to claim 11 or 12, further comprising a sensor (165) for determining a pneumatic pressure downstream of the brush (130).

14. Vacuum cleaner (100, 500) , comprising a processing head (105) according to one of claims 11 to 13, further comprising a suction facility (150) downstream of the brush (130).

15. Floor processing machine (100, 600), comprising a processing head (105) according to one of claims 11 to 13 and a suction facility (150) downstream of the brush (130).

## Revendications

1. Procédé (400) de commande d'un aspirateur (100, 500, 600) comprenant une tête de traitement (105), dans lequel la tête de traitement (105) comprend un orifice d'entrée (120) pour un flux d'air (125) et une brosse mobile (130) au moyen d'un dispositif d'entraînement (135), dans lequel le procédé (400) comprend les opérations suivantes :
- arrêt du dispositif d'entraînement (135) de manière à ce que la brosse (130) au repos adopte une position prédéterminée.

2. Procédé (400) selon la revendication 1, dans lequel la brosse (130) entrave au minimum le flux d'air (125) dans la position prédéterminée.

3. Tête de traitement (105) selon la revendication 1 ou 2, dans laquelle la brosse (130) dans la position prédéterminée façonne d'une manière prédéterminée le flux d'air (125) entrant à travers l'orifice d'entrée (120).

4. Procédé (400) selon l'une des revendications précédentes, dans lequel la position de la brosse (130) est déterminée sur la base d'un signal d'un capteur de position (140) couplé à la brosse (130).

5. Procédé (400) selon l'une des revendications précédentes, dans lequel la position de la brosse (130) au repos est déterminée sur la base d'une dépression, qui règne en aval de la brosse (130).

6. Procédé (400) selon l'une des revendications précédentes, dans lequel la position de la brosse (130) est donnée sur la base d'une puissance absorbée au niveau du dispositif d'entraînement (135).

7. Procédé (400) selon l'une des revendications précédentes, dans lequel la position de la brosse (130) est déterminée sur la base d'une mesure de bruit dans la région de la brosse (130).

8. Procédé (400) selon l'une des revendications précédentes, dans lequel la position de la brosse (130) au repos est déterminée sur la base d'une puissance absorbée d'un dispositif d'aspiration (150) en aval de la brosse (130).

9. Procédé (400) selon l'une des revendications précédentes, dans lequel la brosse (130) est stoppée dans une position non spécifiée, et est à nouveau entraînée momentanément, lorsque la brosse (130) au repos s'écarte de plus d'une quantité prédéterminée de la position déterminée.

10. Procédé (400) selon l'une des revendications précédentes, dans lequel le dispositif d'entraînement (135) est commandé de manière à maintenir la brosse (130) au repos dans sa position.

11. Tête de traitement (105) pour un aspirateur (100, 500, 600), comprenant :
- un orifice d'entrée (120) pour un flux d'air (125),
- une brosse mobile (130),
- un dispositif d'entraînement (135) pour déplacer la brosse (130) dans le flux d'air (125),
**caractérisée en ce que** la tête de traitement (105) comprend un moyen de traitement (170), qui est configuré pour arrêter le dispositif d'entraînement (135) de manière à ce que la brosse (130) au repos se trouve dans une position prédéterminée.

12. Tête de traitement (105) selon la revendication 11, comprenant en outre un capteur de position (140) couplé à la brosse (130).

13. Tête de traitement (105) selon la revendication 11 ou 12, comprenant en outre un capteur (165) pour déterminer une pression pneumatique en aval de la brosse (130).

14. Aspirateur (100, 500) comprenant une tête de traitement (105) selon l'une des revendications 11 à 13, et comprenant en outre un dispositif d'aspiration (150) en aval de la brosse (130).

15. Machine de traitement du sol (100, 600), comprenant une tête de traitement (105) selon l'une des revendications 11 à 13 et un dispositif d'aspiration (150) en aval de la brosse (130).
